# FASCICULE DE BREVET EUROPEEN

(11) **EP 2 628 607 B1**
(45) Date de publication et mention de la délivrance du brevet: **03.08.2016**
(21) Numéro de dépôt: 12155635.1
(22) Date de dépôt: 15.02.2012
(51) Int. Cl.: B44C 1/26

(54) **Dispositif d'ancrage d'une incrustation métallique**
Verankerungsvorrichtung einer Metall-Einlegearbeit
Device for anchoring a metal incrustation

(43) Date de publication de la demande: 21.08.2013
(73) Titulaire: Omega SA, 2500 Biel/ Bienne 4 (CH)
(72) Inventeur: Netuschill, Alexandre, 2400 Le Prévoux (CH); Froelicher, Thomas, 2525 Le Landeron (CH)
(74) Mandataire: Couillard, Yann Luc Raymond

(56) Documents cités:
- EP-A1- 2 138 323
- EP-A1- 2 380 864
- US-A1- 2002 097 279

## Description

### Domaine de l'invention

L'invention se rapporte à un élément incrusté d'au moins un décor métallique et plus précisément un tel élément comportant un dispositif d'ancrage dudit au moins un décor métallique.

### Arrière-plan de l'invention

Il est connu de former des lunettes de montre au moins partiellement en saphir synthétique pour montrer, par transparence, un dépôt effectué dans un creux sous la lunette formant par exemple une graduation ou une dénomination commerciale. Cette configuration à l'avantage de protéger le dépôt de toute dégradation mécanique par recouvrement total de la partie en saphir. Cependant, cette configuration peut rendre difficile la lecture du décor par la transmission altérée de la coloration du dépôt mais également par le manque de différence de la teinte du saphir par rapport à celle du dépôt.

Le document EP 2 380 864 divulgue un élément céramique incrusté par un ou plusieurs décors en métal.

### Résumé de l'invention

Le but de la présente invention est de pallier tout ou partie les inconvénients cités précédemment en gardant l'avantage de la résistance mécanique et en apportant celui d'une qualité visuelle améliorée.

A cet effet, l'invention se rapporte à un élément comportant un corps comprenant au moins un évidement formant l'empreinte d'un décor, ledit au moins un évidement étant entièrement rempli par un dépôt galvanique afin de former un élément incrusté d'au moins un décor métallique à la qualité visuelle améliorée caractérisé en ce qu'il comporte un dispositif d'ancrage dudit au moins un décor métallique comportant au moins un trou traversant ledit élément, communiquant avec ledit au moins un évidement et étant au moins partiellement rempli dudit dépôt galvanique afin d'améliorer l'ancrage dudit au moins un décor contre ledit élément.

Avantageusement selon l'invention, les décors sont ainsi beaucoup plus résistants à l'arrachement sans qu'ils soient modifiés esthétiquement.

Conformément à d'autres caractéristiques avantageuses de l'invention :
- le diamètre dudit au moins un trou s'évase au fur et à mesure qu'il s'éloigne dudit au moins un évidement afin de maintenir ledit dépôt galvanique contre ledit élément ;
- le dépôt galvanique rempli complètement ledit au moins un trou ;
- le dépôt galvanique recouvre l'épaulement de l'extrémité dudit au moins un trou qui est opposée à celle communiquant avec ledit au moins un évidement afin de bloquer tout déplacement dudit au moins un décor par rapport au corps ;
- le dépôt galvanique métallique comporte de l'or et/ou du cuivre et/ou de l'argent et/ou de l'indium et/ou du platine et/ou du palladium et/ou du nickel ;
- chaque au moins un évidement comporte une profondeur comprise entre 80 *µ*m et 200 *µ*m afin d'améliorer la force d'accrochage ;
- le corps est en céramique électriquement conductrice telle qu'un cermet ;
- le corps est électriquement non conducteur comme à base de zircone et le décor comporte en outre au moins une couche électriquement conductrice de sensiblement 50 nm entre le corps et le dépôt galvanique.

De plus, l'invention se rapporte à une partie de l'habillage d'une pièce d'horlogerie ou plus généralement à une pièce d'horlogerie ou à un article de bijouterie ou de joaillerie caractérisé en ce qu'il comporte au moins un élément conforme à l'une des variantes précédentes.

Enfin, l'invention se rapporte à un procédé de fabrication d'un élément comportant les étapes suivantes :
a) former un corps ;
b) graver au moins un évidement dans une face du corps, chaque au moins un évidement formant l'empreinte d'un décor ;
c) graver au moins un trou traversant ledit corps et communiquant avec ledit au moins un évidement afin de former un dispositif d'ancrage ;
d) déposer galvaniquement un matériau métallique afin de remplir complètement ledit au moins un évidement et au moins partiellement ledit au moins un trou ;
e) retirer tout dépôt de la surface du corps afin de n'en laisser que dans le creux dudit au moins un évidement et dudit au moins un trou.

Avantageusement selon l'invention, les décors sont fabriqués dans une grande profondeur de l'élément ce qui les rend ainsi beaucoup plus résistants à l'arrachement sans qu'ils soient modifiés esthétiquement.

Conformément à d'autres caractéristiques avantageuses de l'invention :
- le diamètre dudit au moins un trou s'évase au fur et à mesure qu'il s'éloigne dudit au moins un évidement afin de maintenir ledit dépôt galvanique contre ledit élément ;
- lors de l'étape d), le dépôt métallique rempli complètement ledit au moins un trou ;
- lors de l'étape d), le dépôt métallique recouvre l'épaulement de l'extrémité dudit au moins un trou qui est opposée à celle communiquant avec ledit au moins un évidement afin de bloquer tout déplacement d'au moins un décor par rapport au corps ;

- le corps est en céramique électriquement conductrice ;
- le corps est en céramique électriquement non conductrice et en ce que le procédé comporte en outre, entre l'étape c) et l'étape d), l'étape f) : déposer au moins une couche électriquement conductrice de sensiblement 50 nm sur l'ensemble de la face comportant ledit au moins un évidement et ledit trou ;
- l'étape f) est réalisée par autocatalyse chimique ou par dépôt physique en phase vapeur ;
- l'étape a) est réalisée par frittage ;
- l'étape b) est réalisée par laser sur une profondeur comprise entre 80 *µ*m et 200 *µ*m afin d'améliorer la force d'accrochage ;
- l'étape c) est réalisée par laser en orientant le faisceau à partir de la face opposée à celle destinée à recevoir ledit au moins un évidement ;
- les étapes b) et c) sont interverties ;
- chaque au moins un évidement comporte une surface continue au moins partiellement rayonnée afin de faciliter la mise en oeuvre de l'étape d).

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une représentation d'une pièce d'horlogerie selon l'invention ;
- la figure 2 est une vue de dessus d'un élément céramique avant son incrustation selon l'invention ;
- les figures 3 à 8 sont des étapes successives du procédé de fabrication selon l'invention ;
- la figure 9 est un schéma fonctionnel du procédé selon l'invention ;
- les figures 10 et 11 sont des alternatives de dispositif d'ancrage selon l'invention.

### Description détaillée des modes de réalisation préférés

Dans l'exemple illustré à la figure 1, on peut voir une pièce d'horlogerie généralement annotée 1 comportant au moins un élément 10 incrusté. Chaque élément 10 incrusté est destiné à former une pièce très résistante à l'usure comportant au moins un décor 13 métallique dont la qualité visuelle est améliorée notamment en termes de contraste.

L'élément 10 incrusté selon l'invention peut notamment former indifféremment tout ou partie de l'habillage de la pièce d'horlogerie 1. Ainsi, il pourrait former tout ou partie d'un boîtier 2, d'un bracelet 3, d'une lunette 4, d'un cadran 5, d'une glace 6, d'un poussoir 7 et/ou d'une couronne 8. Dans l'exemple illustré ci-après, l'explication de l'invention sera donnée à partir d'un anneau 10 comportant des décors 13 incrustés formant les graduations d'une lunette 4. Il est également possible de former des éléments 10 incrustés appartenant à un mouvement horloger comme, par exemple, un pont et/ou une platine et/ou une masse oscillante.

Comme illustré aux figures 1, 2 et 8, l'élément céramique incrusté 10 comporte un corps 11 comportant au moins un évidement 12 formant l'empreinte d'un décor 13. A la figure 1, on peut voir que chaque décor 13 peut, avantageusement selon l'invention, être de forme quelconque, comme, par exemple, une figure géométrique ou un caractère alphanumérique. Selon l'invention, chaque évidement 12 est entièrement rempli par un dépôt 16 galvanique formé par un matériau métallique. Cette configuration permet de protéger chaque décor 13 dans le corps 11.

Selon une première variante préférée, le corps 11 est en céramique électriquement conductrice comme un cermet. Un cermet est un matériau formé par un mélange de céramique et de métal. Il peut, à titre d'exemple, comporter du TiC, du SiN ou du ZrC pour former tout ou partie du corps 11.

Toutefois, selon une deuxième variante, le corps 11 peut également être en un matériau qui n'est pas électriquement conducteur. Dans un tel cas, le décor 13 comporte en outre au moins une couche 15 électriquement conductrice de sensiblement 50 nm entre le corps 11 et le dépôt galvanique 16. Le corps 11 peut alors être formée par exemple en céramique comme à base de zircone pour ses propriétés mécaniques, sa capacité de polissage et, dans une moindre mesure, pour sa capacité à offrir une large palette de teintes.

On comprend donc selon l'invention que le corps 11 peut être formé à partir d'un matériau électriquement conducteur ou non. Par conséquent, le corps 11 peut être obtenu à partir d'une grande variété de matériaux.

Afin d'améliorer l'accrochage du décor 13 dans le corps 11, l'évidement 12 comporte, de manière préférée, une profondeur comprise entre 80 *µ*m et 200 *µ*m.

De plus, pour des raisons d'adhérence du dépôt galvanique, préférentiellement, chaque évidement 12 comporte une surface continue au moins partiellement rayonnée, c'est-à-dire que leur surface interne ne comporte pas d'arêtes.

Enfin, l'élément 10 incrusté comporte en outre un dispositif d'ancrage dudit au moins un décor 13 métallique communiquant avec ledit au moins un évidement 12 afin d'améliorer l'ancrage dudit au moins un décor 13 contre ledit élément 10. Préférentiellement, le dispositif d'ancrage comporte au moins un trou 14 traversant ledit élément 10 et étant au moins partiellement rempli par ledit dépôt 16 galvanique et, éventuellement, de ladite au moins une couche 15 électriquement conductrice afin d'augmenter la surface de contact avec ledit élément.

Dans l'exemple illustré à la figure 8, il est également visible que le diamètre du trou 14 peut s'évaser au fur et à mesure qu'il s'éloigne dudit au moins un évidement 12 afin de maintenir ledit dépôt 16 galvanique et, éventuellement, de ladite au moins une couche 15 électriquement conductrice, contre ledit élément 10. En effet, dans ce cas où le trou 14 est sensiblement conique, le diamètre du trou 14 débouchant dans l'évidement 12 étant plus petit que le reste du trou 14, les décors 13 ne peuvent plus être retirés.

Selon des alternatives de dispositif d'ancrage visibles aux figures 10 et 11, le dépôt galvanique 16 peut également remplir complètement ledit au moins un trou 14 afin de maximiser la surface de contact avec le corps 18, 18' de l'élément. Ces deux alternatives sont notamment possibles quand l'épaisseur du corps 18, 18' est sensiblement égale ou inférieure à quatre fois la profondeur des évidements 12 comme par exemple un cadran 5 de pièce d'horlogerie.

Selon une première alternative illustrée à la figure 10, le corps 18 comporte au moins un évidement 12 communiquant avec au moins un trou 14 qui débouche sur la face P opposée à la face F destinée à recevoir ledit au moins un évidement 12. On comprend donc que le corps 18 est creusé de part en part. De plus, préférentiellement, le dépôt galvanique 16 recouvre l'épaulement 19 de l'extrémité dudit au moins un trou 14 qui est opposée à celle communiquant avec ledit au moins un évidement 12 afin de bloquer tout déplacement dudit au moins un décor 13 par rapport au corps 18. On comprend donc que le dépôt galvanique 16 fait saillie par rapport à ladite face P opposée.

Selon une deuxième alternative illustrée à la figure 11, le corps 18' comporte au moins un évidement 12 communiquant avec au moins un trou 14 qui débouche sur une creusure 20 de la face P opposée à la face F destinée à recevoir ledit au moins un évidement 12. On comprend donc que le corps 18' est creusé de part en part. De plus, préférentiellement, le dépôt galvanique 16 recouvre l'épaulement 19 de l'extrémité dudit au moins un trou 14 qui est opposée à celle communiquant avec ledit au moins un évidement 12 afin de bloquer tout déplacement dudit au moins un décor 13 par rapport au corps 18'. On comprend donc que le dépôt galvanique 16 est destiné à rester uniquement dans la creusure 20, c'est-à-dire ne pas faire saillie par rapport à ladite face P opposée.

Optionnellement, une couche destinée à améliorer la force d'accrochage du futur décor 13 sur le corps 11 peut être utilisée. En effet, même si la microrugosité du fond de l'évidement 12 et le dispositif d'ancrage contribuent à l'adhérence, une couche, par exemple de sensiblement 50 nm, peut être déposée entre le dépôt galvanique 16 et, éventuellement, la couche 15 électriquement conductrice, et le corps 11, 18, 18'. Suivant le mode de dépôt de la couche intermédiaire, il peut être envisagé plusieurs types de matériaux, comme, par exemple, du type Cr, Cr₂N, TiN, TiW, Ni, NiP, Cu, Ti ou Zr.

Le dépôt galvanique 16 et, éventuellement, de ladite au moins une couche 15 électriquement conductrice peuvent également être formés à partir d'une large variété de matériaux. Préférentiellement pour la deuxième variante, la couche 15 électriquement conductrice est choisie pour sa capacité d'adhérence et sa bonne conductivité électrique nécessaire à l'électroformage.

De plus, selon l'invention, le rendu visuel de chaque décor 13 est principalement obtenu par la teinte du dépôt galvanique 16. Par conséquent, le matériau utilisé pour le dépôt galvanique 16 sera préférentiellement guidé par sa teinte ou plus globalement son rendu esthétique. A ce titre, le dépôt galvanique métallique 16 et, incidemment, la couche 15 comportent de l'or et/ou du cuivre et/ou de l'argent et/ou de l'indium et/ou du platine et/ou du palladium et/ou du nickel.

A titre d'exemple, il est ainsi possible d'obtenir un rendu visuel complexe en donnant un aspect brillant au corps 11 et un aspect satiné aux décors 13. De plus, les décors 13 peuvent être formés avec le même métal pour offrir un aspect homogène ou avec plusieurs métaux différents pour, par exemple, donner une teinte différente entre deux décors comme une teinte pour les index et une autre pour les caractères alphanumériques dans la cas de la figure 1.

Il est également envisageable, afin d'uniformiser les teintes, de former des décors 13 du même matériau que celui qui entoure le corps 11, 18, 18'. On pourrait ainsi, dans un exemple de réalisation de la figure 1, avoir des décors 13 de lunette 4 du même matériau que le boîtier 2, le bracelet 3, le reste de la lunette 4, le cadran 5, les poussoirs 7 et/ou la couronne 8.

Enfin, optionnellement, l'élément 10 incrusté peut, selon l'invention, également prévoir une couche optionnelle sensiblement transparente afin de protéger les décors 13 du vieillissement. Une telle couche peut, par exemple, comporter du nitrure de silicium permettant notamment de lutter contre le ternissement du dépôt galvanique 16et, éventuellement, de ladite au moins une couche 15 électriquement conductrice, surtout lorsque ceux-ci sont formés principalement à base d'argent.

Le procédé de fabrication 21 d'un élément 10 incrusté va maintenant être expliqué à partir des figures 2 à 9 avec l'exemple d'un corps 11 en céramique électriquement non conductrice. Bien entendu, le corps 11 peut être fabriqué à partir d'un autre matériau que de la céramique électriquement non conductrice comme expliqué ci-dessus.

Dans une première étape 22 illustrée à la figure 9, le procédé 21 consiste à former le corps 11 comme par exemple en zircone. Comme le montre partiellement le passage de la figure 3 à la figure 4, le corps final 11 de l'étape 22 est obtenu préférentiellement par frittage, c'est-à-dire à partir d'un corps vert 17 préformé à l'aide d'un processus d'injection. A la fin de l'étape 22, le corps 11 visible à la figure 4 comporte ses dimensions finales.

Comme illustré à la figure 9, le procédé 21 comporte une deuxième étape 23 destinée à graver au moins un évidement 12 borgne dans une face F du corps 11 en céramique, les évidements 12 formant l'empreinte des futurs décors 13 comme visible aux figures 2 et 5. Préférentiellement, chaque évidement 12 comporte une profondeur comprise entre 80 et 200 *µ*m. De plus, de manière préférée, chaque évidement 12 comporte une surface continue au moins partiellement rayonnée afin de faciliter la mise en oeuvre de l'étape 26 d'électroformage expliquée ci-dessous. L'étape 23 est préférentiellement obtenue par un rayonnement destructif au moyen d'un laser permettant d'obtenir une bonne précision des gravures.

Comme illustré à la figure 9, le procédé 21 se poursuit selon une troisième étape 24 destinée à graver au moins un trou 14 communiquant avec chaque évidement 12 afin de former un dispositif d'ancrage. Comme visible aux figures 2 et 6, suivant la forme et l'étendue de chaque évidement 12, un ou plusieurs trous 14 sont réalisés pour chaque évidement 12. L'étape 24 est préférentiellement obtenue par un rayonnement destructif au moyen d'un laser permettant d'obtenir une bonne précision des gravures.

Selon l'invention, chaque un trou 14 traverse le corps 11 de l'élément 10 afin qu'il puisse être au moins partiellement rempli lors de l'étape 26 par le matériau métallique 16 et, éventuellement, lors des étapes 25 et 25' par ladite au moins une couche 15 électriquement conductrice afin d'augmenter la surface de contact avec ledit élément. En effet, on comprend notamment que l'électrolyte peut ainsi circuler « devant » et « derrière » l'évidement 12, c'est-à-dire qu'il peut être déposé dans chaque évidement 12 et dans chaque trou 14 à tout moment de l'étape 26 d'électroformage.

Enfin, comme visible à la figure 6, le diamètre de chaque trou 14 s'évase au fur et à mesure qu'il s'éloigne dudit au moins un évidement 12 afin de bloquer le futur matériau 16 métallique et, éventuellement, de ladite au moins une couche 15 électriquement conductrice contre l'élément 10. En effet, comme expliqué ci-dessus, dans ce cas où chaque trou 14 est sensiblement conique, le diamètre du trou 14 débouchant dans l'évidement 12 étant plus petit que le reste du trou 14, les décors 13 ne peuvent plus être retirés. Préférentiellement, chaque trou 14 peut ainsi comporter un diamètre sensiblement égal à 100 *µ*m au niveau du fond de l'évidement 12 et finir avec un diamètre sensiblement égal à 120 *µ*m ou plus au niveau de la face P opposée du corps 11.

Préférentiellement, l'étape 24 est, avantageusement selon l'invention, réalisée en orientant le faisceau laser à partir de la face P opposée afin de former directement lesdits au moins un trou 14 de manière conique, c'est-à-dire dans lequel le plus grand diamètre est à la jonction avec la face P opposée.

Dans un premier mode de réalisation, visible en trait triple à la figure 9, l'étape 24 se poursuit avec l'étape 25' du procédé 21 consistant à déposer au moins une couche 15 électriquement conductrice de sensiblement 50 nm sur l'ensemble de la face F comportant ledit au moins un évidement 12 et ledit au moins un trou 14. L'étape 25' peut être réalisée par voie humide, comme par exemple une autocatalyse chimique (également connue sous le terme anglais « electroless ») ou par voie sèche, comme par exemple un dépôt physique en phase vapeur. Dans la premier mode de réalisation, à la suite de cette étape 25', le procédé 21 se poursuit avec l'étape 26.

Par conséquent, une telle couche 15 peut, par exemple, être de l'or et/ou du cuivre et/ou de l'argent et/ou de l'indium et/ou du platine et/ou du palladium et/ou du nickel.

Dans un deuxième mode de réalisation, visible en trait double à la figure 9, l'étape 24 se poursuit avec l'étape 25 du procédé 21 consistant à déposer une couche intermédiaire comme expliqué ci-dessus. La couche intermédiaire est alors de manière préférée réalisée par voie sèche, comme, par exemple, par dépôt physique en phase vapeur. Dans la deuxième mode de réalisation, à la suite de cette étape 25, le procédé 21 se poursuit, soit avec l'étape 25' du premier mode de réalisation avant de passer à l'étape 26, soit directement avec l'étape 26..

Enfin dans un troisième mode de réalisation, visible en trait simple à la figure 9, l'étape 24 se poursuit directement avec l'étape 26. Ce mode de réalisation concerne la première variante qui utilise préférentiellement une céramique électriquement conductrice comme matériau pour le corps 11.

L'étape 26 consiste à déposer galvaniquement un matériau métallique 16 à partir de la face F du corps 11 et, éventuellement, de la couche conductrice 15, afin de remplir complètement chaque évidement 12 et au moins partiellement chaque trou 14 comme visible à la figure 7. De plus, comme expliqué dans les deux alternatives de dispositif d'ancrage des figures 10 et 11, lors de l'étape 26, le dépôt métallique 16 peut remplir complètement ledit au moins un trou 14. Enfin, lors de cette même étape 26, le dépôt métallique 16 recouvre l'épaulement 19 de l'extrémité dudit au moins un trou 14 qui est opposée à celle communiquant avec ledit au moins un évidement 12 afin de bloquer tout déplacement d'au moins un décor 13 par rapport au corps 18, 18'.

Afin de faciliter ces remplissages, préférentiellement, un renouvellement de l'électrolyte dans les évidements 12, les trous 14 et, éventuellement, les creusures 20, est forcé par une agitation, c'est-à-dire la mise en place d'un déplacement forcé des fluides du bain galvanique, afin d'éviter des problèmes de remplissage des évidements 12, des trous 14 et, éventuellement, des creusures 20.

Comme expliqué ci-dessus, suivant la teinte ou plus globalement le rendu visuel souhaité, le matériau métallique déposé lors de l'étape 26 comporte de l'or et/ou du cuivre et/ou de l'argent et/ou de l'indium et/ou du platine et/ou du palladium et/ou du nickel.

Enfin, dans une sixième étape 27, le procédé 21 se termine en retirant tout dépôt 16 et, éventuellement 15, de la surface F du corps 11, 18, 18' afin de n'en laisser qu'au niveau de chaque évidement 12 et des trous 14 comme visible à la figure 8, 10 ou 11. L'élément 10 incrusté est ainsi terminé et n'a, éventuellement, plus qu'à être monté sur une pièce finale. Cette étape 27 peut être obtenue par une méthode de surfaçage habituelle comme un meulage ou un rodage pour enlever le surplus de matière suivit d'un polissage.

Le procédé 21 selon l'invention, peut également prévoir une dernière étape optionnelle destinée à déposer une couche sensiblement transparente afin de protéger les décors 13 du vieillissement. Une telle couche peut, par exemple, comporter du nitrure de silicium permettant notamment de lutter contre le ternissement du matériau métallique 16 et, éventuellement, de ladite au moins une couche 15 électriquement conductrice, surtout lorsque ceux-ci sont formés principalement à base d'argent.

Bien entendu, la présente invention ne se limite pas à l'exemple illustré mais est susceptible de diverses variantes et modifications qui apparaîtront à l'homme de l'art. En particulier, l'application de l'élément 10 incrusté selon l'invention ne saurait se limiter à une pièce d'horlogerie 1. Ainsi, l'élément 10 incrusté pourrait, à titre d'exemple, être appliqué à un article de bijouterie ou de joaillerie ou encore aux arts de la table.

De plus, la réalisation des évidements 12 lors de l'étape 23 pourrait être intervertie avec celle des trous 14 de l'étape 24 sans diminution des avantages de l'invention. Il est également envisageable de substituer le gravage par laser de l'étape 23 et/ou de l'étape 24 par un autre type de gravage si sa précision et son taux de rebut est acceptable.

Enfin, il est également à noter que l'étape 25 ou l'étape 25' n'est pas limitée à une autocatalyse chimique ou un dépôt physique en phase vapeur mais peut être alternativement réalisée, par exemple, par un dépôt chimique en phase vapeur, un dépôt de couches atomiques ou un bombardement ionique.

## Revendications

1. Elément (10) comportant un corps (11, 18, 18') comprenant au moins un évidement (12) formant l'empreinte d'un décor (13), ledit au moins un évidement étant entièrement rempli par un dépôt (16) galvanique afin de former un élément (10) incrusté d'au moins un décor métallique (13) à la qualité visuelle améliorée **caractérisé en ce qu'**il comporte un dispositif d'ancrage dudit au moins un décor métallique comportant au moins un trou (14) traversant ledit élément (10), communiquant avec ledit au moins un évidement (12) et étant au moins partiellement rempli dudit dépôt (16) galvanique afin d'améliorer l'ancrage dudit au moins un décor contre ledit élément.

2. Elément (10) selon la revendication précédente, **caractérisé en ce que** le diamètre dudit au moins un trou (14) s'évase au fur et à mesure qu'il s'éloigne dudit au moins un évidement (12) afin de maintenir ledit dépôt (16) galvanique contre ledit élément.

3. Elément (10) selon la revendication 1 ou 2, **caractérisé en ce que** le dépôt galvanique (16) rempli complètement ledit au moins un trou (14).

4. Elément (10) selon la revendication précédente, **caractérisé en ce que** le dépôt galvanique (16) recouvre l'épaulement (19) de l'extrémité dudit au moins un trou (14) qui est opposée à celle communiquant avec ledit au moins un évidement (12) afin de bloquer tout déplacement dudit au moins un décor (13) par rapport au corps (18, 18').

5. Elément (10) selon l'une des revendications précédentes, **caractérisé en ce que** le dépôt (16) galvanique métallique comporte de l'or et/ou du cuivre et/ou de l'argent et/ou de l'indium et/ou du platine et/ou du palladium et/ou du nickel.

6. Elément (10) selon l'une des revendications précédentes, **caractérisé en ce que** chaque au moins un évidement (12) comporte une profondeur comprise entre 80 *µ*m et 200 *µ*m afin d'améliorer la force d'accrochage.

7. Elément (10) selon l'une des revendications précédentes, **caractérisé en ce que** le corps (11, 18, 18') est en céramique électriquement conductrice.

8. Elément (10) selon la revendication précédente, **caractérisé en ce que** le corps (11, 18, 18') est tout ou partie formé par un cermet.

9. Elément (10) selon l'une des revendications précédentes, **caractérisé en ce que** le corps (11, 18, 18') est électriquement non conducteur et **en ce que** le décor (13) comporte en outre au moins une couche (15) électriquement conductrice de sensiblement 50 nm entre le corps (11, 18, 18') et le dépôt galvanique (16).

10. Elément (10) selon la revendication précédente, **caractérisé en ce que** le corps (11, 18, 18') est formé à base de zircone.

11. Pièce d'horlogerie (1) **caractérisée en ce qu'**elle comporte au moins un élément (10) conforme à l'une des revendications précédentes.

12. Pièce d'horlogerie (1) selon la revendication précédente, **caractérisée en ce que** le corps (11, 18, 18') dudit élément forme tout ou partie d'un boîtier (2) et/ou d'un bracelet (3) et/ou d'une lunette (4) et/ou d'un cadran (5) et/ou d'une glace (6) et/ou d'un poussoir (7) et/ou d'une couronne (8).

13. Article de bijouterie ou de joaillerie **caractérisé en ce qu'**il comporte au moins un élément (10) conforme à l'une des revendications 1 à 10.

14. Procédé de fabrication (21) d'un élément (10) comportant les étapes suivantes :
a) former (22) un corps (11, 18, 18') ;
b) graver (23) au moins un évidement (12) dans une face (F) du corps (11, 18, 18'), chaque au moins un évidement formant l'empreinte d'un décor (13) ;
c) graver (24) au moins un trou (14) traversant ledit corps (11, 18, 18') et communiquant avec ledit au moins un évidement (12) afin de former un dispositif d'ancrage ;
d) déposer (26) galvaniquement un matériau métallique (16) afin de remplir complètement ledit au moins un évidement et au moins partiellement ledit au moins un trou ;
e) retirer (27) tout dépôt (16) de la surface du corps (11, 18, 18') afin de n'en laisser que dans le creux dudit au moins un évidement et dudit au moins un trou.

15. Procédé (21) selon la revendication précédente, **caractérisé en ce que** le diamètre dudit au moins un trou (14) s'évase au fur et à mesure qu'il s'éloigne dudit au moins un évidement (12) afin de maintenir ledit dépôt (16) galvanique contre ledit élément.

16. Procédé (21) selon l'une des revendications 14 ou 15, **caractérisé en ce que**, lors de l'étape d), le dépôt métallique (16) rempli complètement ledit au moins un trou (14).

17. Procédé (21) selon la revendication précédente, **caractérisé en ce que**, lors de l'étape d), le dépôt métallique (16) recouvre l'épaulement (19) de l'extrémité dudit au moins un trou (14) qui est opposée à celle communiquant avec ledit au moins un évidement (12) afin de bloquer tout déplacement d'au moins un décor (13) par rapport au corps (18, 18').

18. Procédé (21) selon l'une des revendications 14 à 17, **caractérisé en ce que** le corps (11) est en céramique électriquement conductrice.

19. Procédé (21) selon l'une des revendications 14 à 17, **caractérisé en ce que** le corps (11, 18, 18') est en céramique électriquement non conductrice et **en ce que** le procédé (21) comporte en outre, entre l'étape c) et l'étape d), l'étape suivante :
f) déposer (25') au moins une couche (15) électriquement conductrice de sensiblement 50 nm sur l'ensemble de la face (F) comportant ledit au moins un évidement et ledit trou.

20. Procédé (21) selon la revendication précédente, **caractérisé en ce que** l'étape f) est réalisée par autocatalyse chimique ou par dépôt physique en phase vapeur.

21. Procédé (21) selon l'une des revendications 18 à 20, **caractérisé en ce que** l'étape a) est réalisée par frittage.

22. Procédé (21) selon l'une des revendications 14 à 21, **caractérisé en ce que** l'étape b) est réalisée par laser sur une profondeur comprise entre 80 *µ*m et 200 *µ*m afin d'améliorer la force d'accrochage.

23. Procédé (21) selon l'une des revendications 14 à 22, **caractérisé en ce que** l'étape c) est réalisée par laser en orientant le faisceau à partir de la face (P) opposée à celle (F) destinée à recevoir ledit au moins un évidement (12).

24. Procédé (21) selon l'une des revendications 14 à 23, **caractérisé en ce que** les étapes b) et c) sont interverties.

25. Procédé (21) selon l'une des revendications 14 à 24, **caractérisé en ce que** chaque au moins un évidement (12) comporte une surface continue au moins partiellement rayonnée (R) afin de faciliter la mise en oeuvre de l'étape d).

## Patentansprüche

1. Element (10), das einen Körper (11, 18, 18') umfasst, der wenigstens eine Vertiefung (12) aufweist, die eine Prägung einer Verzierung (13) bildet, wobei die wenigstens eine Vertiefung vollständig mit einem galvanischen Niederschlag (16) gefüllt ist, um ein Element (10) zu bilden, das mit wenigstens einer metallischen Verzierung (13) mit verbesserter visueller Qualität inkrustiert ist, **dadurch gekennzeichnet, dass** es eine Vorrichtung für die Verankerung der wenigstens einen metallischen Verzierung umfasst, die wenigstens ein durch das Element (10) verlaufendes Loch (14) aufweist, das mit der wenigstens einen Vertiefung (12) kommuniziert, und wenigstens teilweise mit dem galvanischen Niederschlag (16) gefüllt ist, um die Verankerung der wenigstens einen Verzierung an dem Element zu verbessern.

2. Element (10) nach dem vorhergehenden Anspruch, **dadurch gekennzeichnet, dass** sich der Durchmesser des wenigstens einen Lochs (14) mit zunehmender Entfernung von der wenigstens einen Vertiefung (12) erweitert, um den metallischen Niederschlag (16) an dem Element zu halten.

3. Element (10) nach Anspruch 1 oder 2, **dadurch gekennzeichnet, dass** der galvanische Niederschlag (16) das wenigstens eine Loch (14) vollständig füllt.

4. Element (10) nach dem vorhergehenden Anspruch, **dadurch gekennzeichnet, dass** der galvanische Niederschlag die Schulter (19) des Endes des wenigstens einen Lochs (14), das sich gegenüber jenem befindet, das mit der wenigstens einen Vertiefung (12) kommuniziert, abdeckt, um jegliche Verschiebung der wenigstens einen Verzierung (13) in Bezug auf den Körper (18, 18') zu blockieren.

5. Element (10) nach einem der vorhergehenden Ansprüche, **dadurch gekennzeichnet, dass** der metallische galvanische Niederschlag (16) Gold und/oder Kupfer und/oder Silber und/oder Indium und/oder Platin und/oder Palladium und/oder Nickel enthält.

6. Element (10) nach einem der vorhergehenden Ansprüche, **dadurch gekennzeichnet, dass** jede der wenigstens einen Vertiefung (12) eine Tiefe besitzt, die im Bereich von 80 µm bis 200 µm liegt, um die Verankerungskraft zu verbessern.

7. Element (10) nach einem der vorhergehenden Ansprüche, **dadurch gekennzeichnet, dass** der Körper (11, 18, 18') aus elektrisch leitender Keramik besteht.

8. Element (10) nach dem vorhergehenden Anspruch, **dadurch gekennzeichnet, dass** der Körper (11, 18, 18') ganz oder teilweise aus Cermet besteht.

9. Element (10) nach einem der vorhergehenden Ansprüche, **dadurch gekennzeichnet, dass** der Körper (11, 18, 18') nicht elektrisch leitend ist und dass die Verzierung (13) außerdem zwischen dem Körper (11, 18, 18') und dem galvanischen Niederschlag (16) wenigstens eine elektrisch leitende Schicht (15) von im Wesentlichen 50 nm aufweist.

10. Element (10) nach dem vorhergehenden Anspruch, **dadurch gekennzeichnet, dass** der Körper (11, 18, 18') auf Zirkonoxid-Basis gebildet ist.

11. Zeitmessgerät (1), **dadurch gekennzeichnet, dass** es wenigstens ein Element (10) nach einem der vorhergehenden Ansprüche umfasst.

12. Zeitmessgerät (1) nach dem vorhergehenden Anspruch, **dadurch gekennzeichnet, dass** der Körper (11, 18, 18') des Elements ein Gehäuse (2) und/oder ein Armband (3) und/oder einen Glasreif (4) und/oder ein Zifferblatt (5) und/oder ein Uhrenglas (6) und/oder einen Drücker (7) und/oder eine Krone (8) ganz oder teilweise bildet.

13. Juwelier- oder Schmuckartikel, **dadurch gekennzeichnet, dass** er wenigstens ein Element (10) nach einem der Ansprüche 1 bis 10 enthält.

14. Verfahren (21) zum Herstellen eines Elements (10), das die folgenden Schritte umfasst:
a) Bilden (22) eines Körpers (11, 18, 18');
b) Ätzen (23) wenigstens einer Vertiefung (12) in eine Fläche (F) des Körpers (11, 18, 18'), wobei jede der wenigstens einen Vertiefung eine Prägung einer Verzierung (13) bildet;
c) Ätzen (24) wenigstens eines durch den Körper (11, 18, 18') verlaufenden Lochs (14), das mit der wenigstens einen Vertiefung (12) kommuniziert, um eine Verankerungsvorrichtung zu bilden;
d) galvanisches Ablagern (26) eines metallischen Materials (16), um die wenigstens eine Vertiefung vollständig und das wenigstens eine Loch wenigstens teilweise zu füllen;
e) Entfernen (27) jeglichen Niederschlags (16) von der Oberfläche des Körpers (11, 18, 18'), damit er nur in dem Hohlraum der wenigstens einen Vertiefung und des wenigstens einen Lochs zurückbleibt.

15. Verfahren (21) nach dem vorhergehenden Anspruch, **dadurch gekennzeichnet, dass** sich der Durchmesser des wenigstens einen Lochs (14) mit zunehmender Entfernung von der wenigstens einen Vertiefung (12) erweitert, um den galvanischen Niederschlag (16) an dem Element zu halten.

16. Verfahren (21) nach einem der Ansprüche 14 oder 15, **dadurch gekennzeichnet, dass** im Schritt d) der metallische Niederschlag (16) das wenigstens eine Loch (14) vollständig füllt.

17. Verfahren (21) nach dem vorhergehenden Anspruch, **dadurch gekennzeichnet, dass** im Schritt d) der metallische Niederschlag (16) die Schulter (19) des Endes des wenigstens einen Lochs (14), das sich gegenüber jenem befindet, das mit der wenigstens einen Vertiefung (12) kommuniziert, abdeckt, um jegliche Verlagerung der wenigstens einen Verzierung (13) in Bezug auf den Körper (18, 18') zu blockieren.

18. Verfahren (21) nach einem der Ansprüche 14 bis 17, **dadurch gekennzeichnet, dass** der Körper (11) aus einer elektrisch leitenden Keramik besteht.

19. Verfahren (21) nach einem der Ansprüche 14 bis 17, **dadurch gekennzeichnet, dass** der Körper (11, 18, 18') aus einer nicht elektrisch leitenden Keramik besteht und dass das Verfahren (21) außerdem zwischen dem Schritt c) und dem Schritt d) den folgenden Schritt umfasst:
f) Ablagern (25') wenigstens einer elektrisch leitenden Schicht (15) von im Wesentlichen 50 nm auf der gesamten Fläche (F), die die wenigstens eine Vertiefung und das Loch aufweist.

20. Verfahren (21) nach dem vorhergehenden Anspruch, **dadurch gekennzeichnet, dass** der Schritt f) durch chemische Autokatalyse oder durch physikalische Abscheidung aus der Dampfphase ausgeführt wird.

21. Verfahren (21) nach einem der Ansprüche 18 bis 20, **dadurch gekennzeichnet, dass** der Schritt a) durch Sintern ausgeführt wird.

22. Verfahren (21) nach einem der Ansprüche 14 bis 21, **dadurch gekennzeichnet, dass** der Schritt b) durch einen Laser bis zu einer Tiefe im Bereich von 80 µm bis 200 µm ausgeführt wird, um die Verankerungskraft zu verbessern.

23. Verfahren (21) nach einem der Ansprüche 14 bis 22, **dadurch gekennzeichnet, dass** der Schritt c) durch einen Laser ausgeführt wird, wobei der Strahl ausgehend von der Fläche (P) gegenüber jener (F), die die wenigstens eine Vertiefung (12) aufnehmen soll, orientiert wird.

24. Verfahren (21) nach einem der Ansprüche 14 bis 23, **dadurch gekennzeichnet, dass** die Schritte b) und c) vertauscht sind.

25. Verfahren (21) nach einem der Ansprüche 14 bis 24, **dadurch gekennzeichnet, dass** jede der wenigstens einen Vertiefung (12) eine wenigstens teilweise bestrahlte (R) ununterbrochene Oberfläche aufweist, um die Ausführung des Schrittes (d) zu erleichtern.

## Claims

1. Element (10) including a body (11, 18,18') including at least one recess (12) forming the pattern cavity of a decoration (13), said at least one recess being entirely filled by a galvanic deposition (16) so as to form an element (10) inlaid of at least one metallic decoration (13) with improved visual quality, **characterized in that** the element includes a device for fixedly securing said at least one metallic decoration comprising at least one hole (14) through said element (10), communicating with said at least one recess (12) and being at least partially filled with said galvanic deposition (16) so as to improve the securing of said at least decoration against said element.

2. Element (10) according to the preceding claim, **characterized in that** the diameter of said at least one hole (14) flares gradually as it gets further away from said at least one recess (12) so as to hold said galvanic deposition (16) against said element.

3. Element (10) according to claim 1 or 2, **characterized in that** the galvanic deposition (16) completely fills said at least one hole (14).

4. Element (10) according to the preceding claim, **characterized in that** the galvanic deposition (16) covers the shoulder (19) of the end of said at least one hole (14), which is opposite the end communicating with said at least one recess (12) in order to block any movement of said at least one decoration (13) relative to the body (18, 18').

5. Element (10) according to any of preceding claims, **characterized in that** the galvanic metal deposition (16) includes gold and/or copper and/or silver and/or indium and/or platinum and/or palladium and/or nickel.

6. Element (10) according to any of the preceding claims, **characterized in that** each at least one recess (12) has a depth comprised between 80 µm and 200 µm in order to improve the force of adherence.

7. Element (10) according to any of the preceding claims, **characterized in that** the body (11, 18, 18') is made of electrically conductive ceramic material.

8. Element (10) according to the preceding claim, **characterized in that** the body (11, 18, 18') is completely or partially formed by a cermet.

9. Element (10) according to any of the preceding claims, **characterized in that** the body (11, 18, 18') is electrically non-conductive and **in that** the decoration (13) further includes at least one electrically conductive layer (15) of substantially 50 nm between the body (11, 18, 18') and the galvanic deposition (16).

10. Element (10) according to the preceding claim, **characterized in that** the body (11, 18, 18') is formed from a base of zirconia.

11. Timepiece (1) **characterized in that** it includes at least one element (10) according to any of the preceding claims.

12. Timepiece (1) according to the preceding claim, **characterized in that** the body (11, 18, 18') of said at least one element forms all or part of a case (2) and/or a bracelet (3) and/or a bezel (4) and/or a dial (5) and/or a crystal (6) and/or a push-button (7) and/or a crown (8).

13. Piece of jewellery, **characterized in that** it includes at least one element (10) according to any of claims 1 to 10.

14. Method (21) for fabricating an element (10) comprising the following steps:
a) forming (22) a body (11, 18, 18');
b) etching (23) at least one recess (12) in one surface (F) of the body (11, 18, 18'), each at least one recess forming the pattern cavity for a decoration (13);
c) etching (24) at least one hole (14) through said body (11, 18, 18') and communicating with said at least one recess (12) in order to form a securing device;
d) galvanically (26) depositing a metallic material (16) in order to completely fill said at least one recess and at least partially fill said at least one hole;
e) removing (27) all the deposition (16) from the surface of the body (11, 18, 18'), so that the deposition is only left in the hollow of said at least one recess and of said at least one hole.

15. Method (21) according to the preceding claim, **characterized in that** the diameter of said at least one hole (14) flares gradually as it gets further away from said at least one recess (12) in order hold said galvanic deposition (16) against said element

16. Method (21) according to claim 14 or 15, **characterized in that**, during step d), the metal deposition (16) completely fills said at least one hole (14).

17. Method (21) according to the preceding claim, **characterized in that**, in step d), the metal deposition (16) covers the shoulder (19) of the end of said at least one hole (14) which is opposite the end communicating with said at least one recess (12), in order to block any movement of at least one decoration (13) relative to the body (18, 18').

18. Method (21) according to any of claims 14 to 17, **characterized in that** the body (11) is made of electrically conductive ceramic material.

19. Method (21) according to any of claims 14 to 17, **characterized in that** the body (11, 18, 18') is made of electrically non-conductive ceramic material and **in that**, between step c) and step d), the method (21) further includes the following step:
f) depositing (25') at least one electrically conductive layer (15) of approximately 50 nm over the entire surface (F) including said at least one recess and said at least one hole.

20. Method (21) according to the preceding claim, **characterized in that** step f) is achieved by electroless plating or by physical vapour deposition.

21. Method (21) according to any of claims 18 to 20, **characterized in that** step a) is achieved by sintering.

22. Method (21) according to any of claims 14 to 21, **characterized in that** step b) is achieved by using a laser at a depth comprised between 80 µm and 200 µm in order to improve the force of adherence.

23. Method (21) according to any of claims 14 to 22, **characterized in that** step c) is achieved by laser by orienting the beam from the surface (P) opposite the surface (F) intended to receive said at least one recess (12).

24. Method (21) according to any of claims 14 to 23, **characterized in that** steps b) and c) are reversed.

25. Method (21) according to any of claims 14 to 24, **characterized in that** each at least one recess (12) includes a continuous or at least partially flattened surface (R) in order to facilitate the implementation of step d).
